# EUROPÄISCHE PATENTSCHRIFT

(11) **EP 0 780 530 B1**
(45) Veröffentlichungstag und Bekanntmachung des Hinweises auf die Patenterteilung: **28.02.2001**
(21) Anmeldenummer: 96120291.8
(22) Anmeldetag: 18.12.1996
(51) Int. Cl.: E05B 19/00

(54) **Zylinderschloss für Schliessanlagen**
Cylinderlock for locking systems
Serrure cylindrique pour systèmes de fermetures

(30) Priorität: 22.12.1995 DE 19548426
(43) Veröffentlichungstag der Anmeldung: 25.06.1997
(73) Patentinhaber: Schliessanlagen GmbH Pfaffenhain, 09387 Pfaffenhain (DE)
(72) Erfinder: Hertel, Jörg, 9394 Hohndorf (DE)
(74) Vertreter: Findeisen, Andreas

(56) Entgegenhaltungen:
- EP-A- 0 596 585
- EP-A- 0 623 719
- DE-U- 8 533 406
- DE-U- 9 116 184
- GB-A- 1 498 075
- US-A- 5 136 869

## Beschreibung

Die Erfindung betrifft ein Zylinderschloß für Schließanlagen, welches aus einem Zylindergehäuse mit drehbar gelagertem Zylinderkern besteht, wobei der Schlüsselkanal des Zylinderkerns und der Schlüsselschaft eines einführbaren Flachschlüssels im Höhenbereich der Schließkerben mit einem, eine Knickachse aufweisenden richtungsändernden Knick versehen sind, dessen Knickwinkel (α) < 180° ausgelegt ist und der Flachschlüssel an seiner dem Schlüsselschaft zugeordneten Schlüsselbrust über einen Höhenbereich mit Schließkerben ausgestattet ist, die ihrerseits in Bohrungen des Zylinderkerns radial geführte sowie auf der Längsmittenebene liegende Kernstifte und diese wiederum im Zylindergehäuse vorgesehene und federbelastete Sperrstifte beaufschlagen, und der Flachschlüssel an seinen Seitenflächen Längsrippen und -nuten zur Aufnahme von an den entsprechenden Seitenwänden des Schlüsselkanals angeordneten ergänzenden Längsnuten und -rippen aufweist.

Ein derartiges Zylinderschloß ist aus der EP 0 596 585 A1 bekannt. Bei dieser Lösung fällt die brustnahe Mittenebene des Schlüsselschafts/des unteren Schlüsselkanalabschnitts mit der gedachten Zuhaltungsebene der nicht dargestellten Zuhaltungsstiftpaare zusammen, während erst nach dem Knickpunkt die rückennahen Mittenebenen der beiden Schlüsselschäfte/oberen Schlüsselkanalabschnitte gegenüber der brustnahen Mittenebene um einen Winkel α geneigt ausgebildet sind.

Der Nachteil dieser Lösung besteht darin, daß das Zylinderschloß mit der schwingenden Abtastnadel einer Piking-Pistole von Unbefugten geöffnet werden kann, da die Nadel der Piking-Pistole zwischen dem oberen Ende des Kernstifts und der Längsrippe in den Schlüsselkanal eingeführt und dabei eine ungehinderte Schwingbewegung zur Einordnung der Zuhaltungsstiftpaare, d.h. Herbeiführung der Deckung zwischen den Kontaktflächen des jeweiligen Stiftpaares, bestehend aus Kernstift und Gehäusestift, mit der zwischen Zylinderkern und Gehäusebohrung befindlichen Trennfläche, vollführen kann.

Diesem Nachteil könnte nur durch eine weitere Verringerung des Spaltstreifens begegnet werden, was jedoch zwangsweise zur Schwächung des Flachschlüsselquerschnitts im Kernstreifen führen würde und damit die zur Sicherung der Funktionsfähigkeit erforderliche Stabilität des Flachschlüssels gefährden muß. Eine Spaltstreifenverengung würde jedoch auch zu einer Reduzierung der Anzahl möglicher Profilvariationselemente und damit zur Verwirklichung nur kleiner Profilfamilien führen.

Gegenstand der Erfindung ist ein Zylinderschloß, welches eine Betätigung mit der Piking-Pistole ausschließt und dennoch die für die Sicherung der Funktionsfähigkeit erforderliche Stabilität des Flachschlüssels gewährleistet sowie eine große Anzahl an Profilvariationselementen ermöglicht.

Erfindungsgemäß wird dies bei einem Zylinderschloß der obigen Gattung dadurch erreicht, daß die Knickachse des richtungsändernden Knicks außerhalb der Längsmittenebene angeordnet ist, dabei die Mittenebene des oberen Schlüsselkanalabschnitts/oberen Schaftabschnitts und die Mittenebene des unteren Schlüsselkanalabschnitts/unteren Schaftabschnitts die Längsmittenebene jeweils im spitzen Winkel schneidend ausgebildet und daß innerhalb des Höhenbereichs im oberen Schlüsselkanalabschnitt mindestens eine Längsrippe und im unteren Schlüsselkanalabschnitt mindestens eine Längsrippe angeordnet sind, wobei weiterhin bei abgezogenem Schlüssel die Knickachse in Höhe der schlüsselkanalseitigen Enden der Kernstifte und unmittelbar über der Längsrippe vorgesehen ist.

Vorteilhafte Weiterbildungen der Erfindung sind in den Unteransprüchen 2 bis 5 charakterisiert.

Der Vorteile der Erfindung bestehen darin, daß durch die außerhalb der Längsmittenebene angeordnete Knickachse des richtungsändernden Knicks, die zum Aufbrechen des Zylinderschlosses notwendige Bewegungsfreiheit für die schwingende Abtastnadel einer Piking-Pistole nicht mehr gegeben ist, da die Abtastnadel zur Realisierung der Einordnung der Kernstifte im Knick des Schlüsselkanals angesetzt werden muß. Genau in diesem Bereich des Schlüsselkanals vollzieht sich jedoch die abrupte Richtungsverlaufsänderung zwischen dem oberen und unteren Schlüsselkanalabschnitt, wobei die Abtastnadel weiterhin gegen die oberhalb der Kernstifte angeordnete, vorstehende Längsrippe des oberen Schlüsselkanalabschnitts sowie die vorstehende Längsrippe des unteren Schlüsselkanalabschnitts stößt und sich somit im Labyrinth verfängt, wodurch die Aufbruchsicherheit des Zylinderschlosses gewährleistet wird.
Durch den analog geknickt ausgebildeten Schaft des Flachschlüssels wird einerseits selbst bei geringer Dicke des Schaftquerschnitts durch die Anwendung spanloser Umformungsverfahren für die Knickherstellung, infolge unzerstörter Materialstrukturen und der eintretenden Kaltverfestigung, die Stabilität des Flachschlüssels abgesichert und andererseits auch eine größere Profilbreite als die Schaftdicke erzeugt, wodurch eine wesentlich größere Anzahl an Profilvariationselementen verwendet werden kann und somit sehr große Profilfamilien entstehen.

Die Erfindung wird nachfolgend an einem Ausführungsbeispiel und zugehörigen Zeichnungen näher erläutert, wobei die
- Fig. 1: eine Vorderansicht des erfindungsgemäßen Zylinderschlosses
- Fig. 2: eine Seitenansicht eines zugehörigen Flachschlüssels
- Fig. 3: eine Schnittdarstellung des Flachschlüssels entlang der Linie I - I gemäß Fig. 2
zeigt.

In Fig. 1 ist das erfindungsgemäße Zylinderschloß 1 dargestellt, welches im wesentlichen aus dem Zylindergehäuse 2, dem darin drehbar gelagerten Zylinderkern 3 und dem im Zylinderkern 3 angeordneten Schlüsselkanal 4 besteht.
Der Schlüsselkanal 4 dient zum Einführen des Schlüsselschafts 5 eines zugehörigen und in den Fig. 2 und 3 gezeigten Flachschlüssels 6. Im Zylinderkern 3 sind nicht dargestellte Bohrungen vorgesehen, die mehrere auf der Längsmittenebene 25 des Zylinderkerns 3 angeordnete Kernstifte 7 unterschiedlicher Länge radial führen, die ihrerseits von im Zylindergehäuse 2 gehaltenen und federbelasteten Sperrstiften (nicht dargestellt) beaufschlagt werden, so daß diese Sperrstifte bei nicht eingestecktem Flachschlüssel 6 in die Bohrungen des Zylinderkerns 3 ragen und damit diesen gegen Verdrehung gegenüber dem Zylindergehäuse 2 sperren. Zur Realisierung einer Variationsvielfalt ist der Schlüsselkanal 4 mit Längsrippen 8, 8', 8'' und Längsnuten 9 ausgestattet (diese wurden im wesentlichen nur auf einer Seite des Schlüsselkanals mit Bezugszeichen versehen). Der in Fig. 2 gezeigte und zum Zylinderschloß gehörende Flachschlüssel 6 ist an seiner Schlüsselbrust 10 mit variierbaren Schließkerben 12 ausgestattet, die ihrerseits beim Einstecken des Schlüssels 6 in den Schlüsselkanal 4 des Zylinderkerns 3 mit den in Bohrungen des Zylinderkerns 3 entlang der Längsmittenebene 25 geführten Kernstiften 7 zusammenwirken. Dies geschieht derartig, daß die zylindergehäuseseitigen Enden 13 der Kernstifte 7 mit den zylinderkernseitigen Enden der Sperrstifte eine gemeinsame Berührungsebene bilden, die dann entlang der Mantelfläche 14 (Fig. 1) des Zylinderkerns 3 verläuft, so daß nunmehr eine Verdrehung des Zylinderkerns 3 gegenüber dem Zylindergehäuse 2 ermöglicht wird. Der Flachschlüssel 6 ist nach Fig. 3 weiterhin an seinen Seitenflächen 15 mit Längsnuten 16 und Längsrippen 17 versehen (die Bezugszeichen wurden auf jeder der Seitenflächen nur einmal angetragen), die mit den an den Seitenflächen des Schlüsselkanals 4 befindlichen und als Gegenprofil ausgebildeten Längsrippen 8, 8', 8'' und Längsnuten 9 kommunizieren. Dabei weisen im Höhenbereich 11 der Schließkerben 12 der Schlüsselkanal 4 und der Schaft 5 des Flachschlüssels 6 einen richtungsändernden v-förmigen Knick 18 mit außerhalb der Längsmittenebene 25 liegender Knickachse 18' auf, wobei die Mittenebene 28 des oberen Schlüsselkanalabschnitts 19/oberen Schaftabschnitts 21 und die Mittenebene 29 des unteren Schlüsselkanalabschnitts 20/unteren Schaftabschnitts 22 die Längsmittenebene 25 jeweils im spitzen Winkel schneidend ausgebildet sind. Der Knickwinkel α des Knicks 18 beträgt beispielhafte 150°, wobei weiterhin die Scheitelpunkte des oberen und unteren Schlüsselkanalabschnitts 19, 20 bzw. des oberen und unteren Schaftabschnitts 21, 22 eine Knickachse 18' bilden, an der eine abrupte Richtungsverlaufsänderung des Schlüsselkanals 4 bzw. des Querschnitts des Schlüsselschafts 5 eintritt. Weiterhin ist innerhalb des Höhenbereichs 11 der obere Abschnitt 19 des Schlüsselkanals 4 mit einer Längsrippe 8' und der untere Abschnitt 20 des Schlüsselkanals 4 mit einer Längsrippe 8" versehen, wobei die Längsrippe 8' an der dem Knickwinkel α zugewandten Seite des Schlüsselkanals 4 und die Längsrippe 8'' an der gegenüberliegenden Seite des Schlüsselkanals 4 angeordnet sind.

Durch diese Ausbildung des Schlüsselkanals 4 ist die zum Aufbrechen des Zylinderschlosses 1 notwendige Bewegungsfreiheit für die schwingende Abtastnadel einer Piking-Pistole nicht mehr gegeben, da die Abtastnadel zur Realisierung der Einordnung der Kernstifte 7, im Bereich der Knickachse 18' des Schlüsselkanals 4 und damit im Höhenbereich der schlüsselkanalseitigen Enden der Kernstifte 7 angesetzt werden muß. Genau in diesem Bereich des Schlüsselkanals 4 vollzieht sich jedoch die abrupte Richtungsverlaufsänderung zwischen dem oberen und unteren Schlüsselkanalabschnitt 19, 20, so daß die Abtastnadel ihre dynamische Wirkung gegenüber den Kernstiften nicht entfalten kann, da ihr Schwingungsbereich durch den Knick 18 als solchen in Verbindung mit der in den unteren Schlüsselkanalabschnitt 20 hineinragenden Längsrippe 8'' und der in den oberen Schlüsselkanalabschnitt 19 ragenden Längsrippe 8' dermaßen eingeengt wird, daß sich die Pickingnadel wirkungslos (im Sinne eines beabsichtigten Nachschließens des Zylinderschlosses) im Schlüsselkanal verfängt. Bei diesem Vorgang wird die schwingende Pickingnadel durch den Knick 18 und die Längsrippen (8'' bzw. 8') zu einer unbeabsichtigten Bewegung gezwungen, bei der bewirkt wird, daß sie nicht wirkungsvoll auf die schlüsselkanalseitigen Enden der Kernstifte 7 aufschlagen kann.

Durch den analog mit einem Knick 18 versehenen Schaft 5 des Flachschlüssels 6 ist dieser einerseits selbst bei geringer Dicke 23 des Schlüsselschafts 5 durch die Anwendung eines spanlosen Umformungsverfahrens bei der Knickherstellung, infolge unzerstörter Materialstrukturen und der eintretenden Kaltverfestigung, äußerst stabil und sichert die Funktionsfähigkeit des Zylinderschlosses. Andererseits wird durch den Knick 18 auch eine größere Schlüsselprofilbreite 24 als die Dicke 23 des Schlüsselschafts 5 erzeugt, wodurch eine große Anzahl an Profilvariationselementen 26 bzw. 27 verwendet werden kann.

### Bezugszeichenliste

- 1: Zylinderschloß
- 2: Zylindergehäuse
- 3: Zylinderkern
- 4: Schlüsselkanal
- 5: Schlüsselschaft
- 6: Flachschlüssel
- 7: Kernstifte
- 8: Längsrippe
- 8': Längsrippe
- 8'': Längsrippe
- 9: Längsnuten
- 10: Schlüsselbrust
- 11: Höhenbereich
- 12: Schließkerben
- 13: zylindergehäuseseitige Enden (von 7)
- 14: Mantelfläche (von 3)
- 15: Seitenfläche
- 16: Längsnuten
- 17: Längsrippen
- 18: Knick
- 18': Knickachse
- 19: oberer Schlüsselkanalabschnitt
- 20: unterer Schlüsselkanalabschnitt
- 21: oberer Schaftabschnitt
- 22: unterer Schaftabschnitt
- 23: Dicke (von 5)
- 24: Schlüsselprofilbreite (von 5)
- 25: Längsmittenebene (von 3)
- 26: Profilvariationselement
- 27: Profilvariationselement
- 28: Mittenebene (von 19/21)
- 29: Mittenebene (von 20/22)
- α: Knickwinkel

## Patentansprüche

1. Zylinderschloß für Schließanlagen, welches aus einem Zylindergehäuse mit drehbar gelagertem Zylinderkern besteht, wobei der Schlüsselkanal des Zylinderkerns und der Schlüsselschaft eines einführbaren Flachschlüssels im Höhenbereich der Schließkerben mit einem, eine Knickachse aufweisenden richtungsändernden Knick versehen sind, dessen Knickwinkel (α) < 180° ausgelegt ist und der Flachschlüssel an seiner dem Schlüsselschaft zugeordneten Schlüsselbrust über einen Höhenbereich mit Schließkerben ausgestattet ist, die ihrerseits in Bohrungen des Zylinderkerns radial geführte sowie auf der Längsmittenebene liegende Kernstifte und diese wiederum im Zylindergehäuse vorgesehene und federbelastete Sperrstifte beaufschlagen, und der Flachschlüssel an seinen Seitenflächen Längsrippen und -nuten zur Aufnahme von an den entsprechenden Seitenwänden des Schlüsselkanals angeordneten ergänzenden Längsnuten und -rippen aufweist,
dadurch gekennzeichnet,
daß die Knickachse (18') des richtungsändernden Knicks (18) außerhalb der Längsmittenebene (25) angeordnet ist, dabei die Mittenebene (28) des oberen Schlüsselkanalabschnitts (19)/oberen Schaftabschnitts (21) und die Mittenebene (29) des unteren Schlüsselkanalabschnitts (20)/unteren Schaftabschnitts (22) die Längsmittenebene (25) jeweils im spitzen Winkel schneidend ausgebildet und daß innerhalb des Höhenbereichs (11) im oberen Schlüsselkanalabschnitt (19) mindestens eine Längsrippe (8') und im unteren Schlüsselkanalabschnitt (20) mindestens eine Längsrippe (8'') angeordnet sind, wobei weiterhin bei abgezogenem Schlüsseldie Knickachse (18') in Höhe der schlüsselkanalseitigen Enden der Kernstifte (7) und unmittelbar über der Längsrippe (8'') vorgesehen ist.

2. Zylinderschloß für Schließanlagen nach Anspruch 1,
dadurch gekennzeichnet,
daß der richtungsändernde Knick (18) v-förmig ausgebildet ist.

3. Zylinderschloß für Schließanlagen nach Anspruch 1,
dadurch gekennzeichnet,
daß der Knickwinkel (α) im Bereich von 140° bis < 180° liegend ausgebildet ist.

4. Zylinderschloß für Schließanlagen nach Anspruch 1,
dadurch gekennzeichnet,
daß die Längsrippe (8') des oberen Schlüsselkanalabschnitts (19) und die Längsrippe (8'') des unteren Schlüsselkanalabschnitts (20) an den sich gegenüberliegenden Seiten des Schlüsselkanals (4) angeordnet sind.

5. Zylinderschloß für Schließanlagen nach Anspruch 4,
dadurch gekennzeichnet,
daß die Längsrippe (8') an der dem Knickwinkel (α) zugewandten Seite des Schlüsselkanals (4) und die Längsrippe (8'') an der gegenüberliegenden, dem Knickwinkel (α) abgewandten Seite des Schlüsselkanals (4) angeordnet sind.

## Claims

1. Cylinder lock for locking systems which comprises a cylinder casing with a rotatably mounted cylinder core, it being the case that the keyway of the cylinder core and the shank of an insertable flat key are provided, in the vertical region of the locking notches, with a direction-changing inflection which has an axis of inflection and of which the angle of inflection (α) is < 180°, and the flat key, on its key front assigned to the key shank, is provided, over a vertical region, with locking notches which, for their part, act on core pins guided radially in bores of the cylinder core and located on the longitudinal centre plane and said core pins act in turn on spring-loaded blocking pins provided in the cylinder casing, and the flat key has, on its side surfaces, longitudinal ribs and grooves for accommodating supplementary longitudinal grooves and ribs arranged on the corresponding side walls of the keyway, characterized in that the axis of inflection (18') of the direction-changing inflection (18) is arranged outside the longitudinal centre plane (25), the centre plane (28) of the top keyway section (19)/top shank section (21) and the centre plane (29) of the bottom keyway section (20)/bottom shank section (22) being formed to intersect the longitudinal centre plane (25) in each case at an acute angle, and in that, within the vertical region (11), at least one longitudinal rib (8') is arranged in the top keyway section (19) and at least one longitudinal rib (8'') is arranged in the bottom keyway section (20), it furthermore being the case that, with the key withdrawn, the axis of inflection (18') is provided level with the keyway ends of the core pins (7) and directly above the longitudinal rib (8'').

2. Cylinder lock for locking systems according to Claim 1, characterized in that the direction-changing inflection (18) is in the form of a v.

3. Cylinder lock for locking systems according to Claim 1, characterized in that the angle of inflection (α) is in the region from 140° to < 180°.

4. Cylinder lock for locking systems according to Claim 1, characterized in that the longitudinal rib (8') of the top keyway section (19) and the longitudinal rib (8'') of the bottom keyway section (20) are arranged on the opposite sides of the keyway (4).

5. Cylinder lock for locking systems according to Claim 4, characterized in that the longitudinal rib (8') is arranged on that side of the keyway (4) which is directed towards the angle of inflection (α) and the longitudinal rib (8'') is arranged on the opposite side of the keyway (4), which is directed away from the angle of inflection (α).

## Revendications

1. Serrure à barillet pour systèmes de fermeture, qui se compose d'un boîtier de barillet pourvu d'un noyau de barillet monté rotatif, le canal de clé du noyau de barillet et la tige de clé d'une clé plate insérable étant pourvus, dans la région de la hauteur des entailles de fermeture, d'un coude modifiant la direction, présentant un axe de déviation, dont l'angle de coude (α) est configuré < 180°, et la clé plate étant pourvue, sur sa face de clé associée à la tige de clé, sur une région de la hauteur, d'entailles de fermeture, qui sollicitent à leur tour, dans des alésages du noyau de barillet, des tiges de noyau guidées radialement et se trouvant sur le plan médian longitudinal et celles-ci sollicitant à leur tour des tiges de blocage chargées à ressort et prévues dans le boîtier du barillet, et la clé plate présentant sur ses faces latérales des nervures et des rainures longitudinales pour recevoir des rainures et des nervures longitudinales complémentaires disposées sur les parois latérales correspondantes du canal de clé, caractérisée en ce que l'axe de déviation (18') du coude modifiant la direction (18) est disposé en dehors du plan médian longitudinal (25), le plan médian (28) du segment de canal de clé supérieur (19)/ du segment de tige supérieur (21) et le plan médian (29) du segment de canal de clé inférieur (20) / du segment de tige inférieur (22) étant configurés à chaque fois en coupant le plan médian longitudinal (25) à un angle aigu, et en ce qu'à l'intérieur de la zone de hauteur (11), sont disposées, dans le segment de canal de clé supérieur (19) au moins une nervure longitudinale (8') et dans le segment de canal de clé inférieur (20) au moins une nervure longitudinale (8''), l'axe de déviation (18') étant en outre prévu à hauteur des extrémités de la tige de noyau (7) du côté du canal de clé et directement sur les nervures longitudinales (8'') lorsque la clé est retirée.

2. Serrure à barillet pour systèmes de fermeture selon la revendication 1, caractérisée en ce que le coude modifiant la direction (18) est en forme de v.

3. Serrure à barillet pour systèmes de fermeture selon la revendication 1, caractérisée en ce que l'angle de coude est compris entre 140° et < 180°.

4. Serrure à barillet pour systèmes de fermeture selon la revendication 1, caractérisée en ce que la nervure longitudinale (8') du segment de canal de clé supérieur (19) et la nervure longitudinale (8'') du segment de canal de clé inférieur (20) sont disposées sur les côtés opposés du canal de clé.

5. Serrure à barillet pour systèmes de fermeture selon la revendication 4, caractérisée en ce que la nervure longitudinale (8') est disposée du côté du canal de clé (4) tourné vers l'angle de coude (α) et la nervure longitudinale (8'') est disposée du côté du canal de clé (4) opposé, éloigné de l'angle de coude (α).
